# EUROPÄISCHE PATENTSCHRIFT

(11) **EP 1 917 127 B1**
(45) Veröffentlichungstag und Bekanntmachung des Hinweises auf die Patenterteilung: **01.12.2010**
(21) Anmeldenummer: 06754511.1
(22) Anmeldetag: 22.06.2006
(51) Int. Cl.: B26D 7/01, B26D 7/08

(54) **VORRICHTUNG ZUM AUFSCHNEIDEN VON LEBENSMITTELPRODUKTEN**
APPARATUS FOR SLICING FOOD PRODUCTS
DISPOSITIF POUR DECOUPER DES PRODUITS ALIMENTAIRES

(30) Priorität: 25.08.2005 DE 102005040336
(43) Veröffentlichungstag der Anmeldung: 07.05.2008
(73) Patentinhaber: Weber Maschinenbau GmbH Breidenbach, 35236 Breidenbach (DE)
(72) Erfinder: WEBER, Günther, 17094 Gross Nemerow (DE)
(74) Vertreter: Manitz, Finsterwald & Partner GbR
(86) Internationale Anmeldenummer: PCT/EP2006/006017
(87) Internationale Veröffentlichungsnummer: WO 2007/022821

(56) Entgegenhaltungen:
- WO-A-01/91980
- DE-A1- 4 214 264
- DE-A1- 10 324 837
- DE-U1-202004 005 990

## Beschreibung

Die Erfindung betrifft eine Vorrichtung mit den Merkmalen des Oberbegriffs des Anspruchs 1, und ein Verfahren mit den Merkmalen des Oberberiffs des Anspruchs 11, zum Aufschneiden von Lebensmittelprodukten wie beispielsweise Wurst, Käse, Schinken und dergleichen, mit einer Produktzuführung, die ein aufzuschneidendes Produkt einer Schneidebene zuführt, in der sich ein Schneidmesser angrenzend an eine das Ende der Produktzuführung bildende Schneidkante insbesondere umlaufend bewegt. Eine derartige Vorrichtung ist aus dem DE 42 14 264 bekannt.

Mit derartigen Schneidvorrichtungen, die auch als Slicer bezeichnet werden, können Lebensmittelprodukte unterschiedlicher Konsistenz mit hoher Schnittfolge aufgeschnitten werden. Für einige Anwendungen ist es erforderlich, die Zuführgeschwindigkeit der Produkte kurzfristig zu verändern, um während des Aufschneidevorgangs die Scheibenstärke zu variieren. Insbesondere zum Abtransport kompletter Portionen oder Stapel müssen die Schneidvorrichtungen in der Lage sein, so genannte Leerschnitte auszuführen, in denen jeweils keine Scheibe vom Produkt abgetrennt wird. Hierzu wird das Produkt kurzzeitig angehalten oder in die entgegengesetzte Richtung bewegt, um auf sichere Weise außer Reichweite des Schneidmessers zu gelangen und so eine unerwünschte Schnitzelbildung zu vermeiden.

Beim Betrieb von Slicern ist es ist also wesentlich, das vordere Produktende auf definierte Weise schnell und verzögerungsfrei exakt bewegen und insbesondere zur Ausführung von Leerschnitten zurückziehen zu können. Die dafür erforderliche Handhabung der Produkte ist an sich unproblematisch; beispielsweise in das hintere Produktende mit Haltekrallen eingreifende angetriebene Produkthalterungen erlauben einen exakten Vorschub und auch Rückzug der Produkte. Auch alternativ oder zusätzliche Gurt- oder Riemenantriebe, die das Produkt gleichzeitig auf der Unterseite und der Oberseite beaufschlagen und antreiben, ermöglichen an sich eine problemlose Handhabung der Produkte. Problematisch sind vielmehr die vor allem bei kritischen, klebrigen Produkten auftretenden Reibungs- und Hafteffekte am vorderen Produktende, das in dem Bereich unmittelbar vor der Schneidebene von einem stationären Abschnitt geführt wird, der die erforderliche Schneidkante für das Schneidmesser bildet. Das Produkt neigt in Abhängigkeit von seiner Konsistenz und Beschaffenheit mehr oder weniger stark dazu, mit seinem vorderen Ende an den produktführenden Flächen dieses stationären Abschnitts "kleben zu bleiben". Eine zur Ausführung von Leerschnitten erforderliche kurzfristige Richtungsumkehr des Produkts wird hierdurch erschwert bzw. ist nur mit einer unzureichenden Genauigkeit möglich. Außerdem kann es zu einer Lockerung des Produkthalters kommen, wenn dieser wiederholt Rückzugsbewegungen ausführt und diesen vom "festklebenden" vorderen Produktende entgegengewirkt wird.

Um Reibungs- und Haftprobleme des Produktes vor allem im Bereich seines vorderen Endes zu vermeiden, wurde bereits vorgeschlagen, den an die Schneidkante angrenzenden Bereich der Produktzuführung mit z.B. rillenartigen Ausnehmungen oder mit Mitteln zur Ausbildung eines Luftpolsters zwischen dem Produkt und den produktführenden Flächen zu versehen (DE 103 24 837). Obwohl die letztgenannte Methode zufriedenstellende Ergebnisse liefern kann, lässt sich nicht in allen Fällen eine optimale Produktzufuhr realisieren. Probleme können nach wie vor insbesondere dann entstehen, wenn die produktführenden Flächen in einem insbesondere rechten Winkel zueinander verlaufen, da kritische Produkte gerade im Bereich der den Übergang zwischen den Flächen bildenden Innenkante dazu neigen, kleben zu bleiben.

Aufgabe der Erfindung ist es, eine Vorrichtung der eingangs genannten Art auf möglichst einfache Weise derart weiterzubilden, dass störende Haft- und Reibungseffekte in dem der Schneidebene unmittelbar vorgelagerten Bereich der Produktzuführung so weit wie möglich beseitigt werden.

Die Lösung dieser Aufgabe erfolgt durch die Merkmale des Anspruchs 1 und des Anspruchs 11.

Erfindungsgemäß ist ein die Schneidkante umfassender Abschlussbereich der Produktzuführung mit Mitteln versehen, die wenigstens eine produktführende Auf- und/oder Anlagefläche des Abschlussbereiches zu Schwingungen anregen.

Es hat sich gezeigt, dass Schwingungen der produktführenden Flächen, die durch eine gezielte Erregung hervorgerufen werden, die Reibungs- und Haftprobleme praktisch vollständig vermeiden können. Dadurch ermöglicht die Erfindung ein problemloses Aufschneiden auch von kritischen klebrigen Produkten. Ungenauigkeiten bei der Zuführung der Produkte zur Schneidebene treten nicht auf und störende Schnitzelbildungen sowie Produkthalterlockerungen sind praktisch ausgeschlossen. Dies alles wird erfindungsgemäß ohne eine Bearbeitung der produktführenden Flächen z.B. zur Herstellung von Rillen oder Düsenbohrungen erreicht. Es ist lediglich notwendig, die relevanten Flächen der Produktzuführung auf eine geeignete Art und Weise in Schwingung zu versetzen, wenn eine Hauptschwingungsrichtung im Wesentlichen senkrecht zur Auf- und/oder Anlagefläche verläuft.

Untersuchungen haben ergeben, dass sich Reibungs- und Haftprobleme besonders effektiv vermeiden lassen, wenn die Schwingungen der produktführenden Flächen im Ultraschallbereich liegen. Grundsätzlich ist erfindungsgemäß in Abhängigkeit von den jeweiligen Gegebenheiten auch der Einsatz anderer Frequenzen bzw. Schwingungsquellen möglich. Beispielsweise können Piezoelemente als Schwingungserreger vorgesehen werden. Möglich ist auch eine beispielsweise elektrisch oder pneumatisch angetriebene Schwingungsmechanik, die zur Erzeugung von Vibrationen der produktführenden Flächen z.B. rotierende Exzenterelemente umfasst.

Gemäß einem weiteren Ausführungsbeispiel der Erfindung ist die Auf- und/oder Anlagefläche an einem separaten, die Schneidkante festlegenden Abschlussstück der Produktzuführung ausgebildet, das mit wenigstens einer Schwingungquelle gekoppelt ist, die das Abschlussstück als Ganzes in Schwingung versetzt.

Eine besonders wirksame Vermeidung von störenden Reibungs- und Hafteffekten lässt sich bei einer geometrisch einfachen Form des Abschlussstückes erzielen. So ist gemäß einer Weiterbildung der Erfindung das Abschlussstück vorzugsweise rechtwinklig und insbesondere quaderförmig ausgebildet.

Alternativ kann das Abschlussstück aber auch nach Art einer das aufzuschneidende Produkt ganz oder teilweise umschließenden Formschale ausgebildet sein.

Besonders bevorzugt ist eine Ausführungsform der Erfindung, bei welcher der Abschlussbereich von zwei separaten Abschlussstücken gebildet ist, deren produktführenden Flächen und Schneidkanten unter einem insbesondere rechten Winkel zueinander angeordnet sind und die jeweils durch genau eine Schwingungsquelle in Schwingung versetzt werden.

Die Abschlussstücke sind vorzugsweise jeweils quaderförmig ausgebildet oder weisen eine quaderförmige Grundform auf.

Die Erfindung wird im Folgenden anhand eines Ausführungsbeispiels unter Bezugnahme auf die Zeichnung beschrieben. Es zeigen:
- Fig. 1: schematisch eine Draufsicht auf eine Schneidvorrich- tung gemäß einer Ausführungsform der Erfindung, und
- Fig. 2: eine Seitenansicht der Schneidvorrichtung von Fig. 1.

Bei dem dargestellten Ausführungsbeispiel umfasst die Produktzuführung einen Endlosförderer 29, auf dem ein aufzuschneidendes Produkt (nicht dargestellt) aufliegt und der das Produkt in Pfeilrichtung einer Schneidebene 11 zuführt, in der sich ein nicht dargestelltes Schneidmesser bewegt, um von dem vorderen Produktende in hoher Schnittfolge Scheiben vorgebbarer Dicke abzutrennen.

Auf die konkrete Ausgestaltung der Produktzuführung kommt es im Zusammenhang mit der Erfindung nicht an. Anstelle eines angetriebenen Endlosförderbandes kann beispielsweise ein freilaufendes Förderband oder eine Rollenbahn vorgesehen sein, auf dem bzw. der das Produkt aufliegt und mit einer z.B. in das hintere Produktende eingreifenden Produkthalterung in Richtung der Schneidebene 11 vorgeschoben wird.

Der Förderer 29 endet in einem Abstand vor der Schneidebene 11, der beispielsweise 20 mm beträgt. In dem Zwischenraum ist ein stationäres horizontales Abschlussstück 17 angeordnet, das bis an die Schneidebene 11 heranreicht und unmittelbar angrenzend an die Schneidebene 11 eine horizontale Schneidkante 13 festlegt, die im Schneidbetrieb als Gegenschneide mit dem Schneidmesser zusammenwirkt. Das als separate Komponente vorgesehene Abschlussstück 17 ist von quaderförmiger Gestalt.

Eine im Wesentlichen auf gleicher Höhe wie der Förderer 29 liegende horizontale Auflagefläche 25 des horizontalen Abschlussstücks 17 bildet den horizontalen Abschluss der Produktzuführung.

Das horizontale Abschlussstück 17 ist an seiner Unterseite mit einer Schwingungsquelle 21 gekoppelt, die insbesondere als Ultraschallquelle ausgebildet ist. Wie die Draufsicht in Fig. 1 zeigt, ist der Ultraschallgenerator 21 mittig bezogen auf die Breite der Produktzuführung positioniert.

In dem dargestellten Ausführungsbeispiel umfasst die Produktzuführung außerdem ein seitliches oder vertikales Abschlussstück 19, das ebenfalls bis an die Schneidebene 11 heranreicht und eine vertikale Schneidkante 15 definiert, die zusammen mit der horizontalen Schneidkante 13 eine parallel zur Schneidebene 11 verlaufende Schneidkantenebene festlegt.

Das separate, ebenfalls quaderförmige vertikale Abschlussstück 19 stellt eine vertikale Anlagefläche 27 für das vordere Produktende bereit, die sich in diesem Ausführungsbeispiel über eine größere Strecke in Produktförderrichtung erstreckt als die horizontale Auflagefläche 25 und beispielsweise eine Länge von 40 mm aufweist.

Das vertikale Abschlussstück 19 ist auf seiner Rückseite mit einem Schwingungserreger 23 gekoppelt, der von gleicher Art wie die Schwingungsquelle 21 für die horizontale Auflagefläche 25 und insbesondere mit dieser baugleich ist. Durch die Doppelpfeile in Fig. 1 und 2 ist angedeutet, dass die Schwingungserreger 21, 23 derart ausgelegt und relativ zu den in Schwingung zu versetzenden Abschlussstücken 17, 19 orientiert sind, dass die Hauptschwingungsrichtung senkrecht zur Auflagefläche 25 bzw. Anlagefläche 27 verläuft. Die horizontale Auflagefläche 25 schwingt somit in vertikaler Richtung, während die vertikale Anlagefläche 27 in horizontaler Richtung schwingt.

Das in Fig. 1 und 2 dargestellte Ausführungsbeispiel der Erfindung zeichnet sich folglich dadurch aus, dass zwei jeweils zumindest im Wesentlichen quaderförmige Produktführungsblöcke 17, 19, die rechtwinklig zueinander verlaufende Auf- bzw. Anlageflächen 25, 27 für das vordere Produktende eines aufzuschneidenden Produktes bereitstellen, jeweils mit genau einem Schwingungsgenerator 21, 23 versehen sind und mit diesem als Ganzes zu Schwingungen angeregt werden können, die zumindest vornehmlich senkrecht zu diesen produktführenden Flächen 25, 27 orientiert sind.

Die Ankoppelung der Schwingungsgeneratoren 21, 23 an Außenseiten der Abschlussstücke 17, 19 gemäß dem in Fig. 1 und 2 dargestellten Ausführungsbeispiel ist nicht die einzige Möglichkeit. Die Generatoren 21, 23 können auch in die Abschlussstücke 17, 19 integriert werden.

### Bezugszeichenliste

- 11: Schneidebene
- 13: horizontale Schneidkante
- 15: vertikale Schneidkante
- 17: horizontales Abschlussstück
- 19: vertikales Abschlussstück
- 21: Schwingungsquelle
- 23: Schwingungsquelle
- 25: horizontale Auflagefläche
- 27: vertikale Anlagefläche
- 29: Endlosförderer

## Patentansprüche

1. Vorrichtung, insbesondere Hochleistungsslicer, zum Aufschneiden von Lebensmittelprodukten wie Wurst, Käse, Schinken und dergleichen, mit einer Produktzuführung, die ein aufzuschneidendes Produkt einer Schneidebene (11) zuführt, in der sich ein Schneidmesser angrenzend an eine das Ende der Produktzuführung bildende Schneidkante (13, 15) insbesondere umlaufend bewegt, wobei ein die Schneidkante (13, 15) umfassender Abschlussbereich (17, 19) der Produktzuführung mit Mitteln (21, 23) versehen ist, die wenigstens eine produktführende Auf- und/oder Anlagefläche (25, 27) des Abschlussbereiches (17, 19) zu Schwingungen anregen,
**dadurch gekennzeichnet,**
**dass** eine Hauptschwingungsrichtung im Wesentlichen senkrecht zur Auf- und/oder Anlagefläche (25, 27) verläuft.

2. Vorrichtung nach Anspruch 1,
**dadurch gekennzeichnet,**
**dass** der Abschlussbereich (17, 19) eine horizontale Auflagefläche (25) für das aufzuschneidende Produkt mit einer horizontalen Schneidkante (13) umfasst, für die genau eine Schwingungsquelle (21) vorgesehen ist.

3. Vorrichtung nach einem der vorhergehenden Ansprüche,
**dadurch gekennzeichnet,**
**dass** der Abschlussbereich (17, 19) eine vertikale Anlagefläche (27) für das aufzuschneidende Produkt mit einer vertikalen Schneidkante (15) umfasst, für die genau eine Schwingungsquelle (23) vorgesehen ist.

4. Vorrichtung nach einem der vorhergehenden Ansprüche,
**dadurch gekennzeichnet,**
**dass** die Schwingungsquelle (21, 23) eine Ultraschallquelle ist.

5. Vorrichtung nach einem der vorhergehenden Ansprüche,
**dadurch gekennzeichnet,**
**dass** die Schwingungsquelle wenigstens ein Piezoelement als Schwingungserreger umfasst.

6. Vorrichtung nach einem der vorhergehenden Ansprüche,
**dadurch gekennzeichnet,**
**dass** die Schwingungsquelle eine insbesondere elektrisch oder pneumatisch angetriebene Schwingungsmechanik umfasst.

7. Vorrichtung nach einem der vorhergehenden Ansprüche,
**dadurch gekennzeichnet,**
**dass** die Auf- und/oder Anlagefläche (25, 27) an einem separaten, die Schneidkante (13, 15) festlegenden Abschlussstück (17, 19) der Produktzuführung ausgebildet ist, das mit wenigstens einer Schwingungsquelle (21, 23) gekoppelt ist, die das Abschlussstück (17, 19) als Ganzes in Schwingung versetzt.

8. Vorrichtung nach einem der vorhergehenden Ansprüche,
**dadurch gekennzeichnet,**
**dass** das Abschlussstück (17, 19) rechtwinklig und insbesondere quaderförmig ausgebildet ist.

9. Vorrichtung nach einem der Ansprüche 1 bis 7,
**dadurch gekennzeichnet,**
**dass** das Abschlussstück nach Art einer das aufzuschneidende Produkt ganz oder teilweise umschließenden Formschale ausgebildet ist.

10. Vorrichtung nach einem der Ansprüche 1 bis 8,
**dadurch gekennzeichnet,**
**dass** der Abschlussbereich von zwei separaten Abschlussstücken (17, 19) gebildet ist, deren produktführenden Flächen (25, 27) und Schneidkanten (13, 15) rechtwinklig zueinander angeordnet sind und die jeweils durch genau eine Schwingungsquelle (21, 23) in Schwingungen versetzbar sind.

11. Verfahren zum Aufschneiden von Lebensmittelprodukten wie Wurst, Käse, Schinken und dergleichen, mittels einer Schneidvorrichtung, insbesondere eines Hochleistungsslicers,
bei dem ein aufzuschneidendes Produkt einer Schneidebene (11) zugeführt wird, in der ein Schneidmesser angrenzend an eine das Ende der Produktzuführung bildende Schneidkante (13, 15) insbesondere umlaufend bewegt wird,
**dadurch gekennzeichnet,**
**dass** ein die Schneidkante (13, 15) umfassender Abschlussbereich (17, 19) einer Produktzuführung, insbesondere wenigstens eine produktführende Auf- und/oder Anlagefläche (25, 27), zu Schwingungen angeregt wird, wobei eine Hauptschwingungsrichtung im Wesentlichen senkrecht zur Auf- und/oder Anlagefläche (25, 27) verläuft.

12. Verfahren nach Anspruch 11,
**dadurch gekennzeichnet,**
**dass** eine Vorrichtung mit den Merkmalen eines der Ansprüche 1 bis 10 verwendet wird.

## Claims

1. An apparatus, in particular a high-performance slicer, for slicing food products such as sausage, cheese, ham and the like, having a product feed which feeds a product to be sliced to a cutting plane (11) in which a cutting blade adjacent to a cutting edge (13, 15) forming the end of the product feed moves, in particular in a revolving manner, wherein an end region (17, 19) of the product feed including the cutting edge (13, 15) is provided with means (21, 23) which excite at least one product-feeding support and/or contact surface (25, 27) of the end region (17, 19) to oscillations,
**characterised in that**
a main oscillation direction extends substantially perpendicular to the support and/or contact surface (25, 27).

2. An apparatus in accordance with claim 1, **characterised in that** the end region (17, 19) includes a horizontal support surface (25) for the product to be sliced with a horizontal cutting edge (13) for which exactly one oscillation source (21) is provided.

3. An apparatus in accordance with any one of the preceding claims, **characterised in that** the end region (17, 19) includes a vertical support surface (27) for the product to be sliced with a vertical cutting edge (15) for which exactly one oscillation source (23) is provided.

4. An apparatus in accordance with any one of the preceding claims, **characterised in that** the oscillation source (21, 23) is an ultrasound source.

5. An apparatus in accordance with any one of the preceding claims, **characterised in that** the oscillation source includes at least one piezo-element as an oscillation exciter.

6. An apparatus in accordance with any one of the preceding claims, **characterised in that** the oscillation source includes an oscillation mechanism in particular electrically or pneumatically driven.

7. An apparatus in accordance with any one of the preceding claims, **characterised in that** the support and/or contact surface (25, 27) is formed at a separate end piece (17, 19) of the product feed which fixes the cutting edge (13, 15) and which is coupled to at least one oscillation source (21, 33) which sets the end piece (17, 19) as a whole into oscillation.

8. An apparatus in accordance with any one of the preceding claims, **characterised in that** the end piece (17, 19) is formed in right-angle form and in particular in parallelepiped form.

9. An apparatus in accordance with any one of the claims 1 to 7, **characterised in that** the end piece is made in the manner of a moulded tray surrounding the product to be sliced in full or in part.

10. An apparatus in accordance with any one of the claims 1 to 8, **characterised in that** the end region is formed by two separate end pieces (17, 19) whose product-feeding surfaces (25, 27) and cutting edges (13, 15 are arranged at right angles to one another and which can each be set into oscillations by exactly one oscillation source (21,23).

11. A method of slicing food products such as sausage, cheese, ham and the like by means of a cutting apparatus, in particular a high-performance slicer,
wherein a product to be sliced is fed to a cutting plane (11) in which a cutting blade adjacent to a cutting edge (13, 15) forming the end of the product feed is moved, in particular in a revolving manner,
**characterised in that**
an end region (17, 19) of a product feed including the cutting edge (13, 15), in particular at least one product-feeding support and/or contact surface (25, 27) is excited to oscillations, with a main oscillation direction extending substantially perpendicular to the support and/or contact surface (25, 27).

12. A method in accordance with claim 11, **characterised in that** an apparatus having the features of any one of the claims 1 to 10 is used.

## Revendications

1. Dispositif, en particulier trancheuse à grand rendement pour couper des produits alimentaires (11) tels que de la charcuterie, du fromage, du jambon et similaire, le dispositif de coupe comprenant une amenée de produit (13) qui amène un produit à couper à un plan de coupe (15) dans lequel un couteau se déplace, en particulier en rotation, de manière adjacente à une arête de coupe (13, 15) formant l'extrémité de l'amenée de produit, dans lequel une zone de terminaison (17, 19) de l'amenée de produit qui comprend l'arête de coupe (13, 15) est pourvue de moyens (21, 23) qui excitent au moins une surface de dépose et/ou de contact (25, 27), assurant l'amenée des produits, de la zone de terminaison (18, 19) pour exécuter des oscillations,
**caractérisé en ce que**
une direction d'oscillation principale s'étend essentiellement perpendiculairement à la surface de dépose et/ou de contact (25, 27).

2. Dispositif selon la revendication 1,
**caractérisé en ce que** la zone de terminaison (17, 19) comprend une surface de dépose horizontale (25) pour le produit à couper, avec une arête de coupe horizontale (13), pour laquelle il est prévu exactement une source d'oscillations (21).

3. Dispositif selon l'une des revendications précédentes,
**caractérisé en ce que** la zone de terminaison (17, 19) comprend une surface de contact verticale (27) pour le produit à couper, avec une arête de coupe verticale (15), pour laquelle il est prévu exactement une source d'oscillations (23).

4. Dispositif selon l'une des revendications précédentes,
**caractérisé en ce que** la source d'oscillations (21, 23) est une source à ultrasons.

5. Dispositif selon l'une des revendications précédentes,
**caractérisé en ce que** la source d'oscillations comprend au moins un élément piézo-électrique à titre d'excitateur d'oscillations.

6. Dispositif selon l'une des revendications précédentes,
**caractérisé en ce que** la source d'oscillations comprend un mécanisme d'oscillation entraîné en particulier par voie électrique ou pneumatique.

7. Dispositif selon l'une des revendications précédentes,
**caractérisé en ce que** la surface de dépose et/ou de contact (25, 27) est réalisée sur une pièce de terminaison séparée (17, 19), déterminant l'arête de coupe (13, 15), de l'amenée de produits, qui est accouplée à au moins une source d'oscillations (21, 23) qui met en oscillations la pièce de raccordement (17, 19) dans son ensemble.

8. Dispositif selon l'une des revendications précédentes,
**caractérisé en ce que** la pièce de terminaison (17, 19) est réalisée à angle droit et en particulier sous forme de carré.

9. Dispositif selon l'une des revendications 1 à 7,
**caractérisé en ce que** la pièce de terminaison est réalisée à la manière d'une coque conformée qui entoure totalement ou partiellement le produit à couper.

10. Dispositif selon l'une des revendications 1 à 8,
**caractérisé en ce que** la zone de terminaison est formée par deux sièges de terminaison séparés (17, 19), dont les surfaces (25, 27) assurant l'amenée de produits et dont les arêtes de coupe (13, 15) sont agencées perpendiculairement l'une à l'autre, et qui peuvent être respectivement mises en oscillations par exactement une source d'oscillations (21, 23).

11. Procédé pour la découpe de produits alimentaires tels que de la charcuterie, du fromage, du jambon et similaire, au moyen d'un dispositif de coupe, en particulier une trancheuse à grand rendement, dans lequel un produit à découper est amené à un plan de coupe (11) dans lequel un couteau se déplace, en particulier en rotation, de manière adjacente à une arête de coupe (13, 15) formant l'extrémité de l'amenée de produit,
**caractérisé en ce que**
une zone de terminaison (17, 19) d'une amenée de produit qui comprend l'arête de coupe (13, 15), en particulier au moins une surface de dépose et/ou de contact (25, 27) assurant l'amenée de produits, est excitée pour exécuter des oscillations, et dans lequel une direction d'oscillation principale est essentiellement perpendiculaire à la surface de dépose et/ou de contact (25, 27).

12. Procédé selon la revendication 11,
**caractérisé en ce qu'**on utilise un dispositif avec les caractéristiques de l'une des revendications 1 à 10.
